# EUROPÄISCHE PATENTSCHRIFT

(11) **EP 2 342 512 B1**
(45) Veröffentlichungstag und Bekanntmachung des Hinweises auf die Patenterteilung: **01.08.2012**
(21) Anmeldenummer: 09736236.2
(22) Anmeldetag: 16.10.2009
(51) Int. Cl.: F25D 17/06, F25D 17/04

(54) **KÜHLGERÄT SOWIE VERFAHREN ZUR KÜHLRAUM-BEFEUCHTUNG IN EINEM KÜHLGERÄT**
COOLING APPLIANCE, AND METHOD FOR HUMIDIFYING THE COOLING COMPARTMENT IN A COOLING APPLIANCE
APPAREIL FRIGORIFIQUE ET PROCÉDÉ D'HUMIDIFICATION DE L'ENCEINTE FRIGORIFIQUE D'UN APPAREIL FRIGORIFIQUE

(30) Priorität: 27.10.2008 DE 102008043187
(43) Veröffentlichungstag der Anmeldung: 13.07.2011
(73) Patentinhaber: BSH Bosch und Siemens Hausgeräte GmbH, 81739 München (DE)
(72) Erfinder: DAMRATH, Joachim, 26721 Emden (DE); MRZYGLOD, Matthias, 89075 Ulm (DE)
(86) Internationale Anmeldenummer: PCT/EP2009/063586
(87) Internationale Veröffentlichungsnummer: WO 2010/049290

(56) Entgegenhaltungen:
- JP-A- 3 217 779
- US-A- 5 042 266

## Beschreibung

Die Erfindung betrifft ein Kühlgerät mit einer Kühlraum-Befeuchtungseinrichtung nach dem Oberbegriff des Patentanspruches 1

Die Luft im Kühlraum eines Kühlgerätes ist üblicherweise unmittelbar in Kontakt mit dem Verdampfer eines Kältemittelkreislaufes. Der Verdampfer weist sehr niedrige Oberflächentemperaturen auf, die zu einem sofortigen Auskondensieren der Luftfeuchtigkeit führen. Die auskondensierte Luftfeuchtigkeit gefriert auf der Verdampferoberfläche und wird damit dauerhaft gebunden. Bei gelegentlichen Abtauvorgängen wird das Eis geschmolzen und nach außen abgeführt. Für eine Befeuchtung der Kühlraumluft steht dieses Kondenswasser also nicht zur Verfügung. Die Luftfeuchtigkeit im Kühlschrank ist daher äußerst gering.

Zur Steigerung der Luftfeuchtigkeit im Kühlraum weist ein aus der US 5,042,266 bekanntes Kühlgerät eine Befeuchtungseinrichtung auf. Die Befeuchtungseinrichtung arbeitet mit einem reversibel dehydrierbaren Sorptionsmittel, das unter Wärmebeaufschlagung Feuchtigkeit in den Kühlraum abgibt. Das Sorptionsmittel wird in einem Adsorptionsvorgang mit Umgebungsluft hoher Luftfeuchtigkeit durchströmt, wodurch das Sorptionsmittel der Umgebungsluft eine Wassermenge entzieht und diese speichert. In einem nachfolgenden Desorptionsvorgang wird die Kühlraumluft befeuchtet. Hierzu durchströmt die Kühlraumluft unter Wärmebeaufschlagung das Sorptionsmittel. Mit der erwärmten Kühlraumluft wird die im Sorptionsmittel gespeicherte Wassermenge als Wasserdampf freigesetzt und in den Kühlraum geführt. Für die Wärmebeaufschlagung ist dem Sorptionsmittel ein Heizelement vorgeschaltet, das den Kühlraumluftstrom während des Desorptionsvorgangs energieaufwendig erwärmt.

Ein kältegerät gemäß dem oberbegriff des anspruchs 1 ist aus of 3 217779 bekannt.

Die Aufgabe der vorliegenden Erfindung besteht darin, ein Kühlgerät bereitzustellen, bei dem die Kühlraum-Befeuchtung mit reduziertem Energieaufwand erfolgt.

Die Aufgabe ist durch die Merkmale des Patentanspruches 1 gelöst. Bevorzugte Weiterbildungen der Erfindung sind in den Unteransprüchen offenbart.

Auf diese Weise kann die im Verdichter-Betrieb erzeugte Abwärme zur Wärmebeaufschlagung des Sorptionsmittels verwendet werden. Der Verdichter ist Teil eines an sich bekannten Kältemittel-Kreislaufes, in dem auch der den Kühlraum kühlende Verdampfer geschaltet ist.

Zwischen dem Verdichter des Kältemittelkreislaufes und dem Sorptionselement der Befeuchtungseinrichtung ist ein Wärmeübertragungskreislauf geschaltet mit dem die Verdichter-Abwärme zum Sorptionsmittel übertragen wird. Der Wärmeübertragungskreislauf kann bevorzugt geschlossen sein. Als Wärmemittel eignet sich beispielsweise Wasser. Im Wärmeübertragungskreislauf kann ein Wärmetauscher vorgesehen, mit dem die Abwärme unmittelbar in das Sorptionsmittel übertragen werden kann. Durch Zwischenschaltung des Wärmeübertragungskreislaufes kann der Verdichter örtlich unabhängig von dem Sorptionsmittel angeordnet werden.

Das Sorptionsmittel kann beispielhaft als eine Sorptionskolonne mit darin angeordnetem reversibel dehydrierbaren Material vorgesehen sein. Die Sorptionskolonne kann einerseits von einem Kühlraumluftstrom durchströmbar sein. Andererseits kann in der Sorptionskolonne der oben genannte Wärmetauscher des Wärmeübertragungskreislaufes angeordnet sein.

Das Sorptionsmittel der Befeuchtungseinrichtung kann in einem separaten Befeuchtungskreislauf integriert sein, der zumindest über einen Lufteinlass und einen Luftauslass mit dem Kühlraum des Kühlgerätes strömungstechnisch verbunden ist. Für einen Adsorptionsvorgang, das heißt zur Speicherung von Feuchtigkeit im Sorptionsmittel, kann dem Befeuchtungskreislauf die mit Feuchtigkeit beladene Außenluft zugeführt werden.

Für eine gerätetechnisch einfache Ausführung kann der Befeuchtungskreislauf nach außen zur Umgebung geschlossen sein. Das heißt, dass im Gegensatz zum Stand der Technik der Kühlraum sowie das Sorptionsmittel in einem geschlossenen Kreislauf angeordnet sind, ohne dass eine unmittelbare Zuführung der mit Feuchtigkeit beladenen Luft aus der Umgebung ermöglicht ist.

In diesem Fall kann die mit Feuchtigkeit beladene Umgebungsluft nicht unmittelbar dem Befeuchtungskreislauf zugeführt werden, sondern gemäß einem Aspekt der Erfindung bei geöffneter Kühlgerätetür über den Kühlraum sowie den Lufteinlass der Befeuchtungseinrichtung.

Alternativ zu dem oben erwähnten geschlossenen Befeuchtungskreislauf kann dieser zusätzliche Ein- und/oder Auslässe aufweisen, über die der Befeuchtungskreislauf unmittelbar mit der Umgebung verbindbar ist. Auf diese Weise kann die mit Feuchtigkeit beladene Umgebungsluft dem Befeuchtungskreislauf unmittelbar zugeführt werden, ohne die Kühlgerätetür öffnen zu müssen.

Zur Beschleunigung des Adsorptionsvorganges bzw. Desorptionsvorganges des Sorptionsmittels kann ein Fördergebläse im Befeuchtungskreislauf vorgesehen werden, wodurch die durch das Sorptionsmittel geführte Luftströmung beschleunigt wird. Das Fördergebläse kann gezielt durch eine Steuereinrichtung aktiviert oder deaktiviert werden, und zwar in Abhängigkeit davon, ob ein Adsorptionsvorgang bzw. Desorptionsvorgang erfolgen soll. Zusätzlich können in dem Befeuchtungskreislauf weitere Strömungselemente, etwa Drehklappen oder dergleichen, angeordnet werden, die Strömungswege im Befeuchtungskreislauf öffnen bzw. sperren.

Wie oben bereits erwähnt, kann ein gegenüber der Umgebung geschlossener Befeuchtungskreislauf vorgesehen sein. In diesem Fall kann die Steuereinrichtung nach Erfassen der Kältegerätetür-Betätigung den Adsorptionsvorgang starten, bei dem das Sorptionsmittel die in den Kühlraum einströmende, mit Feuchtigkeit beladene Umgebungsluft aufnimmt. Für eine effektive Adsorption kann bei Erfassung der Türbetätigung das Fördergebläse eingeschaltet werden, wodurch die in den Kühlraum einströmende Umgebungsluft in den Befeuchtungskreislauf gesaugt wird. Gleichzeitig kann die Steuereinrichtung während des Adsorptionsvorganges den Verdichter ausschalten. Auf diese Weise kondensiert die in den Kühlraum eingeströmte, mit Feuchtigkeit beladene Umgebungsluft nicht am Verdampfer, sondern kann diese mit hoher Feuchtigkeit zum Sorptionsmittel geführt werden. Der Steuereinrichtung kann hierzu signaltechnisch einfach ein Türöffnungssensor zugeordnet werden, der ein Öffnen bzw. Schließen der Gerätetür erfasst und entsprechend ein Türbetätigungssignal an die Steuereinrichtung leitet.

Das Fördergebläse kann nach erfolgter Türbetätigung über ein vorgegebenes Zeitintervall, etwa 1 min., nachlaufen. In diesem Zeitintervall kann bevorzugt die Steuereinrichtung den Verdichter des Kältemittelkreislaufes außer Betrieb setzen. Auf diese Weise ist erreicht, dass einerseits keine Wärmebeaufschlagung des Sorptionsmittels durch Verdichter-Abwärme erfolgt, wodurch der Adsorptionsvorgang nicht beeinträchtigt wird. Andererseits ist bei ausgeschaltetem Verdichter die Verdampfertemperatur entsprechend erhöht, so dass an der vom Verdampfer bereitgestellten Kondensationsfläche weniger Luftfeuchtigkeit auskondensiert.

Nach dem oben genannten Adsorptions-Zeitintervall erfolgt der Desorptionsvorgang, der erfindungsgemäß mit den Laufzeiten des Verdichters gekoppelt ist. Das heißt, dass die während einer Laufzeit des Verdichters erzeugte Abwärme das Sorptionsmittel beaufschlagt. Das erwärmte Sorptionsmittel setzt wiederum Feuchtigkeit frei, die bei aktiviertem Lüftergebläse in den Kühlraum einführbar ist. Der Desorptionsvorgang ist daher in voneinander getrennte Desorptionszeitintervalle aufgeteilt, die im Wesentlichen den Laufzeitintervallen des Verdichters entsprechen.

Für eine effektive Einleitung der vom Sorptionsmittel freigesetzten Feuchtigkeit ist eine zeitliche Abstimmung der Laufzeiten des Verdichters und des Lüftergebläses von Bedeutung. Als vorteilhaft hat es sich erwiesen, das Lüftergebläse zum Laufzeitende des Verdichters und/oder während der Standzeit des Verdichters zu aktivieren. Auf diese Weise ist gewährleistet, dass beim Einströmen feuchter Luft in den Kühlraum zumindest teilweise der Kältemittelkreislauf ausgeschaltet ist. Dadurch ist vermieden, dass in den Kühlraum einströmende feuchte Luft sich unmittelbar an der Verdampferoberfläche niederschlägt.

Nachfolgend sind zwei Ausführungsbeispiele der Erfindung anhand der beigefügten Figuren beschrieben.

Es zeigen:
- Fig. 1: in einer perspektivischen Prinzipdarstellung ein Kältegerät gemäß dem ersten Ausführungsbeispiel;
- Fig. 2: ein Betriebs-Zeit-Diagramm, das die Laufzeiten des Fördergebläses bzw. des Verdichters des Kühlgerätes zeigt; und
- Fig. 3: in einer der Fig. 2 entsprechenden Ansicht ein Kühlgerät gemäß dem zweiten Ausführungsbeispiel.

In der Fig. 1 ist ein Kühlgerät mit einem Kühlraum 1 gezeigt. Der Kühlraum 1 ist frontseitig mit einer Gerätetür 3 verschlossen. An der Rückwand 5 des Kühlraumes 1 ist ein Verdampfer 7 eines Kältemittelkreislaufes vorgesehen. Bodenseitig weist der Kühlraum 1 ein über Trennwände 9 separiertes Kühlfach 11 auf. In dem Kältemittelkreislauf des Kühlgerätes ist in bekannter Weise neben dem Verdampfer 7 ein Verdichter 13 geschaltet, der das Kältemittel über ein Expansionsventil 15 in den Verdampfer 7 führt.

Dem in der Fig. 1 gezeigten Kühlgerät ist außerdem eine Befeuchtungseinrichtung 17 zugeordnet, mit der dem Kühlfach 11 gezielt und aktiv Luftfeuchtigkeit zugeführt werden kann. Hierzu ist der Kühlraum 1 über einen Lufteinlass 19 an einem Einlasskanal 21 der Befeuchtungseinrichtung 17 angeschlossen. Der Einlasskanal 21 mündet in einer Sorptionskolonne 23, die ein reversibel deydrierbares Material enthält, das bei niedrigen Temperaturen Feuchtigkeit aus der Luft aufnehmen kann und bei höheren Temperaturen diese Feuchtigkeit wieder freisetzen kann. Die Sorptionskolonne 23 ist an ihrer Auslassseite mit einem Fördergebläse 25 gekoppelt, das über einen Auslasskanal 27 mit einem, in das Kühlfach 11 mündenden Luftauslass 29 verbunden ist.

Wie aus der Fig. 1 weiter hervorgeht, ist der Verdampfer 13 des Kältemittelkreislaufes über einen Wärmeübertragungskreislauf W thermisch mit dem in der Sorptionskolonne 23 erhaltenen Material gekoppelt. Auf diese Weise wird die während eines Verdichter-Betriebes erzeugte Abwärme in die Sorptionskolonne 23 geführt, wodurch das darin vorgesehene reversibel deydrierbare Material die gespeicherte Feuchtigkeit freisetzt.

Die Befeuchtung der Kühlraumluft wird im Ausführungsbeispiel gemäß der Fig. 1 mittels einer Steuereinrichtung 31 gesteuert. Die Steuereinrichtung ist gemäß der Fig. 1 über gestrichelt dargestellte Signalleitungen 33 in Signalverbindung mit einem Türbetätigungssensor 35, der eine Betätigung der Gerätetür 3 erfasst und ein entsprechendes Türbetätigungssignal T_{S} an die Steuereinrichtung 31 leitet.

Bei Erfassen des Türbetätigungssignales T_{S} startet die Steuereinrichtung 31 einen Adsorptionsvorgang Δt_{A}, wie er in dem Diagramm der Fig. 2 gezeigt ist. Während des Adsorptionsvorganges Δt_{A} aktiviert die Steuereinrichtung 31 das Lüftergebläse 25. Dadurch wird die bei geöffneter Gerätetür 3 in den Kühlraum 1 einströmende, mit Feuchtigkeit beladene Umgebungsluft über den Lufteinlass 19, sowie den Einlasskanal 21 durch die Sorptionskolonne 23 geführt. Gleichzeitig hält die Steuereinrichtung 31 den Verdichter 13 des Kältemittelkreislaufes während des gesamten Adsorptionsvorganges Δt_{A} außer Betrieb. Die Sorptionskolonne 23 wird daher für eine effektive Adsorption bei niedrigen Temperaturen nicht mittels Verdichter-Abwärme erwärmt.

Wie aus der Fig. 2 hervorgeht, erstreckt sich der Adsorptionsvorgang Δt_{A} zwischen den Zeitpunkten t₀, zu dem das Türbetätigungssignal T_{S} erfasst ist, und dem Zeitpunkt t₁. Nach dem Ende des Adsorptionsvorganges Δt_{A} wird der Verdichter 13 wieder in üblicher Weise angesteuert, um den Kühlraum 1 auf vorgegebener Kühlraum-Temperatur zu halten. Der Adsorptionsvorgang Δt_{A} kann nach dem Schließen der Gerätetür 3 etwa 1 min. andauern. Die Sorptionskolonne 23 kann während dieses Zeitintervalles die in der Kühlraumluft enthaltene Feuchtigkeit aufnehmen und diese speichern.

Nach erfolgtem Adsorptionsvorgang Δt_{A} startet der Desorptionsvorgang Δt_{D} der Befeuchtungseinrichtung 17. Der Desorptionsvorgang Δt_{D} ist erfindungsgemäß gekoppelt mit den Laufzeiten den Verdichters 13. Bei aktiviertem Verdichter 13 wird nämlich über den Wärmeübertragungskreislauf W Verdichter-Abwärme in die Sorptionskolonne 23 geführt, wodurch die Temperatur des reversibel dehydrierbaren Materials ansteigt. Durch die Wärmebeaufschlagung der Sorptionskolonne 23 wird die darin gespeicherte Feuchtigkeit freigesetzt. Wie aus der Fig. 2 hervorgeht, ist der Desorptionsvorgang Δt_{D} in voneinander zeitlich getrennte Desorptionsintervalle Δt_{D1}, Δt_{D2}, Δt_{D3} aufgeteilt, die den Laufzeitintervallen des Verdichters 13 entsprechen.

Die freigesetzte Feuchtigkeit kann durch erneutes Einschalten des Lüftergebläses 25 über den Auslasskanal 27 in das Kühlfach 11 eingeführt werden. Die Laufzeiten des Lüftergebläses 25 können während der Desorptionsphase Δt_{D} derart gesteuert sein, dass das Lüftergebläse 25 insbesondere zum Laufzeitende des Verdichters 13 und/oder unmittelbar anschließend an die Laufzeit, d. h. bereits während der Standzeit des Verdichters, aktiviert wird. Auf diese Weise ist gewährleistet, dass beim Einströmen feuchter Luft in das Kühlfach 11 zumindest teilweise der Kältemittelkreislauf außer Betrieb gesetzt ist, wodurch ein unmittelbares Auskondensieren der zugeführten feuchten Luft an der Verdampferoberfläche vermieden werden kann.

In der Fig. 3 ist ein Kältegerät gemäß dem zweiten Ausführungsbeispiel gezeigt. Das Kältegerät gemäß der Fig. 3 entspricht in Aufbau und Funktionsweise größtenteils dem in der Fig. 1 gezeigten Kältegerät. Insofern wird auf dessen Beschreibung verwiesen.

Im Unterschied zum ersten Ausführungsbeispiel ist der Befeuchtungskreislauf B der Befeuchtungseinrichtung 17 nach außen hin nicht geschlossen, sondern weist dieser zusätzliche Ein- und Auslässe 37, 38 auf, über die der Befeuchtungskreislauf B strömungstechnisch ohne Zwischenschaltung des Kühlraumes 1 unmittelbar mit der Umgebung verbindbar ist. Der zusätzliche Einlass 37 ist durch entsprechende Schaltung einer im Befeuchtungskreislauf B vorgesehenen Strömungsklappe 39 mit der Sorptionskolonne 23 strömungstechnisch verbindbar. Je nach Stellung der Strömungsklappe 39 kann daher die Sorptionskolonne 23 eingangsseitig mit dem Kühlraum 1 oder unmittelbar mit der Umgebung verbunden werden. Analog ist dem Lüftergebläse 25 ebenfalls eine Strömungsklappe 41 nachgeschaltet, die je nach Schaltstellung das Lüftergebläse 25 ausgangsseitig mit der Umgebung bzw. mit dem Kühlraum 1 strömungstechnisch verbindet.

Die beiden Strömungsklappen 39, 41 sind von der Steuereinrichtung 31 betätigbar. Auf diese Weise kann der Adsorptionsvorgang Δt_{A} unabhängig von einer Türöffnung erfolgen. Zur Durchführung des Adsorptionsvorganges Δt_{A} werden die Strömungsklappen 39, 41 von der Steuereinrichtung 31 in die, in der Fig. 3 gezeigte Schaltstellung verbracht und das Lüftergebläse 25 aktiviert. Gleichzeitig wird der Verdichter 13 deaktiviert. Somit wird die mit Feuchtigkeit beladene Außenluft über den zusätzlichen Lufteinlass 37 durch die Sorptionskolonne 23 geführt, in der das reversibel dehydrierbare Material die Feuchtigkeit der Luft aufnimmt, so dass vergleichsweise trockene Luft über den zusätzlichen Luftauslass 38 wieder in die Umgebung rückgeführt wird. Der Desorptionsvorgang Δt_{D}. kann, wie bereits anhand der Fig. 1 und 2 beschrieben ist, erfolgen.

### BEZUGSZEICHENLISTE

- 1: Kühlraum
- 3: Gerätetür
- 5: Rückwand
- 7: Verdampfer
- 9: Trennwände
- 11: Kühlfach
- 13: Verdichter
- 15: Expansionselement
- 17: Befeuchtungseinrichtung
- 19: Lufteinlass
- 21: Lufteinlasskanal
- 23: Sorptionsmittel
- 25: Lüftergebläse
- 27: Auslasskanal
- 29: Luftauslass
- 31: Steuereinrichtung
- 33: Signalleitungen
- 35: Türbetätigungssensor
- 37, 38: zusätzliche Lufteinlass- Luftauslassöffnungen
- 39, 41: Strömungsklappen
- T_{S}: Türbetätigungssignal
- Δt_{A}: Adsorptionsvorgang
- Δt_{D}: Desorptionsvorgang
- Δt_{D1}, Δt_{D2}, Δt_{D3}: Desorptionsintervalle
- B: Befeuchtungskreislauf
- W: Wärmeübertragungskreislauf

## Patentansprüche

1. Kühlgerät mit einer Kühlraum-Befeuchtungseinrichtung (17), die ein reversibel dehydrierbares Sorptionsmittel (23) aufweist, das unter Wärmebeaufschlagung Feuchtigkeit in den Kühlraum (1) abgibt, wobei das Sorptionsmittel (23) mit einem im Kühlgeräte-Kältekreislauf geschalteten Verdichter (13) thermisch gekoppelt ist, dessen im Betrieb erzeugte Abwärme zur Wärmebeaufschlagung des Sorptionsmittels (23) vorgesehen ist, **dadurch gekennzeichnet, dass** zwischen dem Verdichter (13) und dem Sorptionsmittel (23) ein Wärmeübertragungskreislauf (W) geschaltet ist, mit dem die Verdichter-Abwärme zum Sorptionsmittel (23) übertragbar ist, und dass das Sorptionsmittel (23) in einem Befeuchtungskreislauf (B) geschaltet ist, der über einen Lufteinlass (19) und einen Luftauslass (29) mit dem Kühlraum (1) in Verbindung ist.

2. Kühlgerät nach Anspruch 1, **dadurch gekennzeichnet, dass** zur Aufnahme von Feuchtigkeit dem Sorptionsmittel (23), insbesondere dem Befeuchtungskreislauf (B), mit Feuchtigkeit beladene Außenluft zuführbar ist.

3. Kühlgerät, insbesondere nach Anspruch 2, **dadurch gekennzeichnet, dass** der Befeuchtungskreislauf (B) nach außen geschlossen ist, so dass die mit Feuchtigkeit beladene Außenluft bei geöffneter Kühlgerätetür (3) über den Lufteinlass (19) in den Befeuchtungskreislauf gelangt.

4. Kühlgerät nach einem der Ansprüche 1, 2 oder 3, **dadurch gekennzeichnet, dass** der Befeuchtungskreislauf (B) zusätzliche Ein- und/oder Auslässe (37, 38) aufweist, über die der Befeuchtungskreislauf (B) unmittelbar mit der Umgebung verbindbar ist.

5. Kühlgerät nach einem der vorhergehenden Ansprüche, **dadurch gekennzeichnet, dass** im Befeuchtungskreislauf (B) ein Fördergebläse (25) geschaltet ist.

6. Kühlgerät nach einem der vorhergehenden Ansprüche, **dadurch gekennzeichnet, dass** das Kühlgerät eine Steuereinrichtung (31) aufweist, die nach Erfassen einer Kältegerätetür-Betätigung einen Adsorptionsvorgang (Δt_{A}) startet, bei dem das Sorptionsmittel (23) Feuchtigkeit aufnimmt.

7. Kühlgerät nach Anspruch 6, **dadurch gekennzeichnet, dass** während des Adsorptionsvorganges (Δt_{A}) das im Befeuchtungskreislauf (B) vorgesehene Fördergebläse (25) eingeschaltet ist, und/oder der Verdichter (13) ausgeschaltet ist.

8. Kühlgerät nach Anspruch 6 oder Anspruch 7, **dadurch gekennzeichnet, dass** nach dem Adsorptionsvorgang (Δt_{A}) ein Desorptionsvorgang (Δt_{D1}) erfolgt, in dem das Sorptionsmittel (23) unter Wärmebeaufschlagung die Feuchtigkeit freisetzt.

9. Kühlgerät nach Anspruch 8, **dadurch gekennzeichnet, dass** das Fördergebläse (25) während des Desorptionsvorgangs (Δt_{D}) zumindest teilweise eingeschaltet ist.

10. Kühlgerät nach Anspruch 8 oder 9, **dadurch gekennzeichnet, dass** der Desorptionsvorgang (Δt_{D}) in voneinander zeitlich getrennte Desorptionsintervalle (Δt_{D1}, Δt_{D2}, Δt_{D3}) aufgeteilt ist, die insbesondere mit den Laufzeitintervallen des Verdichters (13) übereinstimmen.

11. Kühlgerät nach Anspruch 8, 9 oder 10, **dadurch gekennzeichnet, dass** das Fördergebläse (25) zum Laufzeitende des Verdichters (13) und/oder während der Standzeit des Verdichters (13) aktivierbar ist.

12. Kühlgerät nach einem der vorhergehenden Ansprüche, **dadurch gekennzeichnet, dass** der Kühlraum (1) ein davon abgetrenntes Kühlfach (11) aufweist, in das die vom Sorptionsmittel (23) freigegebene Feuchtigkeit führbar ist.

## Claims

1. Cooling appliance with a cooling chamber humidifier (17) comprising a reversibly dehydratable sorption means (23), which when acted on by heat delivers moisture to the cooling chamber (1), wherein the sorption means (23) is thermally coupled with a compressor (13), which is connected into the cooling appliance refrigerant circuit and the waste heat of which generated in operation is provided for heat action on the sorption means (23), **characterised in that** connected between the compressor (13) and the sorption means (23) is a heat transfer circuit (W) by which the compressor waste heat is transferable to the sorption means (23), and that the sorption means (23) is connected into a humidifying circuit (B) which is connected with the cooling chamber (1) by way of an air inlet (19) and an air outlet (29).

2. Cooling appliance according to claim 1, **characterised in that** ambient air laden with moisture can be fed to the sorption means (23), particularly to the humidifying circuit (B), for the take-up of moisture.

3. Cooling appliance, particularly according to claim 2, **characterised in that** the humidifying circuit (B) is closed towards the outside so that the ambient air laden with moisture passes via the air inlet (19) into the humidifying circuit when the cooling appliance door (3) is open.

4. Cooling appliance according to one of claims 1, 2 and 3, **characterised in that** the humidifying circuit (B) additionally has inlet and/or outlets (37, 38) by way of which the humidifying circuit (B) is directly connectible with the environment.

5. Cooling appliance according to any one of the preceding claims, **characterised in that** a conveying fan (25) is connected into the humidifying circuit (B).

6. Cooling appliance according to any one of the preceding claims, **characterised in that** the cooling appliance comprises a control device (31) which after detection of actuation of the cooling appliance door starts an adsorption process (Δt_{A}) in which the sorption means (23) takes up moisture.

7. Cooling appliance according to claim 6, **characterised in that** during the adsorption process (Δt_{A}) the conveying fan (25) provided in the humidifying circuit (B) is switched on and/or the compressor (13) is switched off.

8. Cooling appliance according to claim 6 or claim 7, **characterised in that** after the adsorption process (Δt_{A}) a desorption process (Δt_{D1}) takes place in which the sorption means (23) is freed of moisture under the action of heat.

9. Cooling appliance according to claim 8, **characterised in that** the conveying fan (25) is at least partly switched on during the desorption process (Δt_{D}).

10. Cooling appliance according to claim 8 or 9, **characterised in that** the desorption process (Δt_{D}) is divided up into desorption intervals (Δt_{D1}, Δt_{D2}, Δt_{D3}) which are separated from one another in time and which correspond with, in particular, the running time periods of the compressor (13).

11. Cooling appliance according to claim 8, 9 or 10, **characterised in that** the conveying fan (25) is activatable up to the running time end of the compressor (13) and/or during standstill of the compressor (13).

12. Cooling appliance according to any one of the preceding claims, **characterised in that** the cooling chamber (1) has a cooling compartment (11) which is separated therefrom and into which the moisture liberated from the sorption means (23) can be conducted.

## Revendications

1. Appareil de réfrigération comprenant un dispositif d'humidification de l'enceinte de réfrigération (17) qui présente un agent de sorption déshydrogénable de manière réversible (23) dégageant de l'humidité dans l'enceinte de réfrigération (1) lorsqu'il est alimenté en chaleur, l'agent de sorption (23) étant couplé thermiquement à un compresseur (13) connecté dans le circuit frigorifique de l'appareil de réfrigération, dont la chaleur dissipée générée pendant le fonctionnement est ménagée pour l'alimentation en chaleur de l'agent de sorption (23), **caractérisé en ce qu'**un circuit de transfert de chaleur (W) est connecté entre le compresseur (13) et l'agent de sorption (23), au moyen duquel circuit la chaleur dissipée du compresseur est transférable à l'agent de sorption (23), et **en ce que** l'agent de sorption (23) est connecté dans un circuit d'humidification (B) qui est en liaison avec l'enceinte de réfrigération (1) par l'intermédiaire d'une entrée d'air (19) et d'une sortie d'air (29).

2. Appareil de réfrigération selon la revendication 1, **caractérisé en ce que** pour l'absorption d'humidité, de l'air extérieur chargé d'humidité peut être amené à l'agent de sorption (23), notamment au circuit d'humidification (B).

3. Appareil de réfrigération, notamment selon la revendication 2, **caractérisé en ce que** le circuit d'humidification (B) est fermé vers l'extérieur, de sorte que l'air extérieur chargé d'humidité arrive dans le circuit d'humidification par l'intermédiaire de l'entrée d'air (19) lorsque la porte (3) de l'appareil de réfrigération est ouverte.

4. Appareil de réfrigération selon l'une quelconque des revendications 1, 2 ou 3, **caractérisé en ce que** le circuit d'humidification (B) présente en plus des entrées et/ou des sorties (37, 38) par l'intermédiaire desquelles le circuit d'humidification (B) peut être directement relié aux environs.

5. Appareil de réfrigération selon l'une quelconque des revendications précédentes, **caractérisé en ce qu'**un aspirateur-chargeur (25) est connecté dans le circuit d'humidification (B).

6. Appareil de réfrigération selon l'une quelconque des revendications précédentes, **caractérisé en ce que** l'appareil de réfrigération présente un dispositif de commande (31) qui, après l'enregistrement d'un actionnement de la porte de l'appareil de réfrigération, démarre une opération d'adsorption (Δt_{A}) lors de laquelle l'agent de sorption (23) absorbe de l'humidité.

7. Appareil de réfrigération selon la revendication 6, **caractérisé en ce que** pendant l'opération d'adsorption (Δt_{A}) l'aspirateur-chargeur (25) ménagé dans le circuit d'humification (B) est mis en marche et/ou le compresseur (13) est arrêté.

8. Appareil de réfrigération selon la revendication 6 ou la revendication 7, **caractérisé en ce qu'**après l'opération d'adsorption (Δt_{A}) une opération de désorption (Δt_{D1}) est réalisée pendant laquelle l'agent de sorption (23) libère l'humidité sous l'amenée de chaleur.

9. Appareil de réfrigération selon la revendication 8, **caractérisé en ce que** l'aspirateur-chargeur (25) est mis en marche au moins en partie pendant l'opération de désorption (Δt_{D}).

10. Appareil de réfrigération selon la revendication 8 ou 9, **caractérisé en ce que** l'opération de désorption (Δt_{D}) est divisée en intervalles de désorption (Δt_{D1}, Δt_{D2}, Δt_{D3}) séparés temporellement les uns des autres, qui correspondent notamment aux intervalles de temps de marche du compresseur (13).

11. Appareil de réfrigération selon la revendication 8, 9 ou 10, **caractérisé en ce que** l'aspirateur-chargeur (25) est activable à la fin du temps de marche du compresseur (13) et/ou pendant le temps passé à l'arrêt du compresseur (13).

12. Appareil de réfrigération selon l'une quelconque des revendications précédentes, **caractérisé en ce que** l'enceinte de réfrigération (1) présente un compartiment frigorifique (11) qui en est séparé, dans lequel peut être amenée l'humidité libérée par l'agent de sorption.
